# EUROPÄISCHE PATENTSCHRIFT

(11) **EP 0 763 410 B1**
(45) Veröffentlichungstag und Bekanntmachung des Hinweises auf die Patenterteilung: **23.04.2003**
(21) Anmeldenummer: 96810572.6
(22) Anmeldetag: 30.08.1996
(51) Int. Cl.: B28D 1/18

(54) **Fahrbares Oberflächenbearbeitungsgerät**
Mobile surface working apparatus
Appareil mobile pour le traitement de surfaces

(30) Priorität: 15.09.1995 CH 260495
(43) Veröffentlichungstag der Anmeldung: 19.03.1997
(73) Patentinhaber: Von Arx AG, 4450 Sissach (CH)
(72) Erfinder: Dummermuth, Paul, 4455 Zuzgen (CH)
(74) Vertreter: Patentanwälte Feldmann & Partner AG

(56) Entgegenhaltungen:
- EP-A- 0 098 798
- WO-A-89/12522
- DE-A- 2 151 385
- FR-A- 465 130
- FR-A- 2 192 483
- US-A- 4 634 188

## Beschreibung

Fahrbare Oberflächenbearbeitungsgeräte, wie sie insbesondere zur Reinigung von Betonböden oder zur Entfernung von Strassenmarkierungen eingesetzt werden, arbeiten mit Rotorkäfigen auf deren horizontalen Käfigstäben eine Vielzahl von Bearbeitungselementen angeordnet sind. Die Rotorkäfige werden motorisch angetrieben und das Gerät über den Boden fahrbar bewegt. Kleine Oberflächenbearbeitungsmaschinen haben üblicherweise nur eine Rotortrommel. Trotz der Vielzahl der Bearbeitungslamellen zeigt die bearbeitete Fläche ein eindeutiges Rillenbild. Die Fortbewegung des Gerätes erfolgt durch die Reaktionskraft der auf den Boden tangential aufschlagenden Lamellen.

Grössere Geräte dieser Art wurden mit zwei gegenläufig getriebenen Rotorkäfigen versehen, deren Reaktionskräfte sich gegenseitig aufheben, wobei der gewünschte Vorschub durch die relative Neigung der Rotorkäfige zueinander bewirkt wird. Ein solches Gerät zeigt beispielsweise die EP-A-0 098 798.

Aus der EP-B-0 241 417 ist ein kleineres Oberflächenbearbeitungsgerät bekannt, welches mit zwei auf Rotorwellen angeordneten Rotorkäfigen versehen ist.

Dieses Gerät arbeitet mit einer zentral angetriebenen Rotorwelle, auf der beidseitig je ein Rotorkäfig angeordnet ist. Der wesentliche Vorteil dieses relativ kleinen Gerätes besteht in der ausgezeichneten Nutzung innerhalb von Gebäuden, wegen der leichten Beweglichkeit und der optimal benutzten Bearbeitungsbreite.

Nachteil ist beim letztgenannten Gerät der verbleibende unbearbeitete Streifen zwischen den beiden Rotorkäfigen und das durch die Bearbeitungslamellen verursachte Rillenbild in der bearbeiteten Fläche. Während das Gerät nach der EP-A-0 098 798 keinen unbearbeiteten Streifen hinterlässt, bleibt jedoch das Rillenbild bestehen. Insbesondere bei gereinigten Betonböden oder Schiffsdecken muss das Rillenbild durch zusätzliche Bearbeitungsvorgänge, wie Schleifen oder Spachteln, entfernt werden.

Aus der DE-215 13 85 A ist ein Gerät gemäss dem Oberbegriff des Patentanspruches 1 bekannt. Hierbei ist der Rotorkäfig auf einer in einem Gehäuse gelagerten Rotorwelle angebracht und das Lagergehäuse wird in Rotation versetzt.

Es ist folglich die Aufgabe der vorliegenden Erfindung ein Oberflächenbearbeitungsgerät gemäss dem Oberbegriff des Patentanspruches 1 zu schaffen, mit einem vereinfachten und verschleissfesteren Antrieb, welcher gegen Schläge weniger empfindlich ist.

Diese Aufgabe löst ein fahrbares Oberflächenbearbeitungsgerät mit den kennzeichnenden Merkmalen des Patentanspruches 1. Weitere vorteilhafte Ausgestaltungsformen gehen aus den abhängigen Patentansprüchen hervor, deren Bedeutung in der nachfolgenden Beschreibung erläutert ist.

In der Zeichnung ist ein Ausführungsbeispiel des Erfindungsgegenstandes dargestellt und anhand der Beschreibung erklärt. Es zeigt:
- Figur 1: einen vertikalen Längsschnitt durch das erfindungsgemässe Gerät und
- Figur 2: eine Aufsicht auf das Gerät von unten.

Das fahrbare Oberflächenbearbeitungsgerät besteht im wesentlichen aus einem selbsttragenden Schutzgehäuse, welches als Chassis dient und prinzipiell mit der Bezugsziffer 1 bezeichnet ist, sowie einem darauf angeordneten Motor M, welcher über eine vertikale Abtriebswelle 11, die innerhalb des Schutzgehäuses 1 angeordneten Rotorwellen antreibt. Die Rotorwellen 5 sind zentrisch gelagert und getrieben und ragen beidseitig aus einem Getriebegehäuse 15 heraus. Jede Rotorwelle 5 ist form- und/oder kraftschlüssig mit den Rotorkäfigen 4 verbunden. Jeder Rotorkäfig 4 umfasst zwei Seitenwangen 40, zwischen denen Käfigstäbe 41 verlaufen, auf denen frei drehbar abrasive Schlagbearbeitungslamellen 42 aufgereiht sind. Die Rotorkäfige 4 sind mittels einer lösbaren Sicherung 43 auf der Rotorwelle 5 gesichert gehalten. An das Chassis oder Schutzgehäuse 1 sind über schwenkbare Arme 7 die Radachsen 8 befestigt. Die Räder 6 sind freilaufend auf den Radachsen 8 montiert. Die Schwenkarme 7 dienen der relativen Höhenverstellung des Schutzgehäuses 1 bezüglich der zu bearbeitenden Oberfläche. Hierzu sind die schwenkbaren Arme 7 über Lenker mit einem Verbindungsstab 10 in Wirkverbindung, die eine Parallelverschwenkung der beiden Radachsen 8 bewirkt. Die Höhenverstellung erfolgt durch eine Bedienungsperson, welche einen Betätigungsstab 9 betätigt, wirkt auf eine der beiden Radachsen 8 und damit via der Parallelführung mittels dem Verbindungsstab 10 auch auf die zweite Radachse. Dank dieser Lösung ist es folglich unnötig, dass die Rotorwellen 5 beziehungsweise die darauf angeordneten Rotorkäfige 4 bezüglich dem Schutzgehäuse 1 höhenverstellbar sind.

Der Antriebsmotor M, der mittelbar auf dem Schutzgehäuse beziehungsweise Chassis 1 befestigt ist, treibt einerseits die Rotorwellen 5 und versetzt zudem das Getriebegehäuse 15, in dem die Rotorwellen 5 gelagert sind, in eine Drehbewegung um eine vertikale Achse. Der Antrieb der Rotorwellen 5 erfolgt direkt durch die vertikale Abtriebswelle des Motors M, die verlängert direkt in das Getriebegehäuse 15 eingeleitet ist. Im Getriebegehäuse 15 erfolgt lediglich die Umlenkung um 90° mittels einem bekannten Kegelradgetriebe. Je nach der Wahl der Kegelräder kann hierbei eine gewisse Ueber- oder Untersetzung erfolgen. Die Rotorkäfige, auch Frästrommeln oder Lamellentrommeln genannt, werden üblicherweise bei Tourenzahlen von 1500 bis 1700 U/min. betrieben. Dabei werden die Rotorwellen 5 gegenläufig getrieben. Somit arbeitet eine Trommel mitlaufend und die andere Trommel gegenlaufend zur horizontalen Rotation. Dies ergibt eine höhere Arbeitsleistung und eine bessere Qualität des Fräsbildes ohne sogenannte Schattenbildung.

Selbstverständlich kann und darf das Getriebegehäuse 15, in welchem die Rotorwellen 5 lagern, nicht mit derselben Geschwindigkeit rotieren. Uebliche Rotationsgeschwindigkeiten für das Getriebegehäuse 15 liegen bei 50 bis 150 U/min. Der Antrieb des Getriebegehäuses 15, welches im Prinzip konzentrisch um die vertikale Abtriebswelle 11 des Motors lagert, erfolgt mittels einer entsprechenden Untersetzung, die über Transmissionen erreicht wird. Auf dem motornahen Ende der Abtriebswelle 11 ist entsprechend ein Abtriebspoulie direkt drehfest auf der Abtriebswelle 11 montiert. Ueber dieses Abtriebspoulie läuft ein Transmissionsriemen, beispielsweise ein Flach- oder Zahnriemen. Dieser Riemen ist andererseits über ein Riemenrad 22 geführt, welches drehfest auf einer Uebertragungswelle 23 montiert ist. Die Uebertragungswelle 23 ist in einem entsprechenden Lager geführt und durchsetzt das Schutzgehäuse 1. Die hier nicht weiter bezeichnete Wellenlagerung ist selbstverständlich fest auf dem Schutzgehäuse beziehungsweise Chassis 1 angeordnet. An dem dem Riemenrad 22 gegenüberliegenden Ende der Uebertragungswelle 23 ist hier beispielsweise ein Zahnrad oder Kettenrad 24 angebracht. Ueber dieses kleine Ketten- oder Zahnrad läuft entsprechend eine Kette oder ein Zahnriemen, der das Drehmoment des eben genannten Abtriebrades 19 auf ein Antriebsrad 18 überträgt. Das Antriebsrad 18 ist je nachdem entsprechend auch wiederum ein Ketten- oder Zahnrad, das entsprechend gross dimensioniert ist, um die gewünschte Untersetzung zu erreichen. Ueber dieses Antriebsrad 18 wird das Getriebegehäuse 15 in die gewünschte Drehbewegung versetzt. Der Antrieb des Getriebegehäuses 15 erfolgt somit in zwei Stufen über zwei Transmissionen, wobei eine erste Transmission 21 oberhalb des Schutzgehäuses 1 und eine zweite Transmission unterhalb des Schutzgehäuses 1 angeordnet ist. Die Verbindung zwischen diesen beiden Transmissionen stellt die beschriebene Uebertragungswelle 23 dar, welche das Schutzgehäuse 1 durchsetzt. Der Motor M ist über ein muffenartiges Lagergehäuse 13 über dem Schutzgehäuse 1 angeordnet. Die vertikale Abtriebswelle 11 des Motors M lagert dabei in einer konzentrischen Hohlachse, die die Form einer Muffe 16 mit Kragen aufweist. Zwischen dem Kragen der Muffe 16 und der flanschförmigen Verbreiterung des Getriebegehäuses 15 ist das früher beschriebene Antriebsrad 18 kraft- und/oder formschlüssig gehalten. Die konzentrische Hohlachse ist im Lagergehäuse 13 mittels radial und axial belastbaren Walzenlagern 14 gelagert. Während somit zuinnerst die vertikale Abtriebswelle 11, die die Hohlachse 16 durchsetzt, mit der Drehzahl des Motors rotiert, läuft die Hohlachse mit einer entsprechend erheblich niedrigeren Tourenzahl, welche durch die doppelte Transmissionsuntersetzung erheblich Reduziert ist.

Die unterhalb des Schutzgehäuses 1 verlaufende Transmission befindet sich somit im Bereich hoher Staubentwicklung. Entsprechend ist eine Abdeckung 20 vorgesehen, die von unten an das Schutzgehäuse 1 angeschraubt ist und entsprechend gegen Vibrationen geschützt ist. Diese Abdeckung 20 ist somit stillstehend und wird gegenüber dem rotierenden Flansch des Getriebegehäuses 15 entsprechend mit einer Gleitdichtung 25 abgedichtet.

Aus Gründen der Betriebshygiene wird man den gesamten Raum, in dem sich die Rotorkäfige 4 bewegen, den sogenannten Staubraum, durch eine begrenzende Wand 2 von der Umgebung abtrennen. Die Dichtung dieser begrenzenden Wand erfolgt über eine endständige Bürstendichtung 3. Der so abgedichtete Raum wird wie bei bekannten Geräten desselben Anmelders über eine Staubabsaugung 26 weitgehend vom Staub befreit.

Die Vorteile der erfindungsgemässen Vorrichtung gegenüber bekannten Bodenbearbeitungsgeräten der eingangs genannten Art sind erheblich. Durch die übereinander gelagerten Drehbewegungen wird die Oberfläche erheblich gleichmässiger bearbeitet. Die auf die Oberfläche einwirkende Schlagrichtung variiert ständig. Eine Rillenbildung tritt somit nicht mehr auf. Poren oder Unebenheiten in der zu bearbeitenden Oberfläche werden durch die allseitige Bearbeitung besser entfernt. Ein besonders wesentlicher Nebeneffekt besteht darin, dass auf das Gerät während der Bearbeitung keine selbsttreibende Kraft durch die rotierenden Rotorkäfige erzeugt wird. Dies bedeutet, dass sich das Gerät nicht mehr selbsttätig fortbewegt, wenn die bedienende Person das Gerät kurzzeitig loslässt. Die Gefahr von Arbeitsunfällen reduziert sich dadurch erheblich.

Obwohl in der Zeichnung nicht dargestellt, wird man über dem Chassis beziehungsweise dem selbsttragenden Schutzgehäuse 1 sicherlich eine weitere Abdeckung anbringen, welche zumindest die Transmission 21 schützt.

Die prinzipielle Erfindungsidee ist darin zu sehen, dass die Rotorkäfige 4 in zwei verschiedene Drehbewegungen versetzt werden, nämlich einerseits um die horizontale Achse, in der die Rotorwellen verlaufen, wie dies bisher üblich war und zum zweiten durch die überlagerte Drehbewegung um eine vertikale Achse, in der die Abtriebswelle des Motors verläuft.
Bezüglich der horizontalen Rotationsbewegung der beiden Rotorkäfige ist es wichtig, dass ein Rotorkäfig mitlaufend fräst und die andere Trommel gegenläufig arbeitet. Dies erhöht die Arbeitsleistung nachweislich und bewirkt, dass keine sogenannte Schattenbildung auftritt. Das optische Erscheinungsbild ist dadurch frei von Frässpuren, die eine Dreh- oder andere Vorzugsbewegung erkennen lässt.

## Patentansprüche

1. Fahrbares materialabhebendes Oberflächenbearbeitungsgerät, insbesondere zum abrasiven Bearbeiten von Bodenflächen, mit zwei motorisch (M) angetriebenen Rotorkäfigen (4), die auf zwei fluchtenden horizontalen Rotorwellen (5) angeordnet sind, und auf deren Käfigstäben (41) eine Vielzahl von abrasiven Schlagbearbeitungslamellen (42) aufgereiht sind, und dass auf dem Gehäuse (1) ein Antriebsmotor (M) drehfest angeflanscht ist, dessen vertikale Abtriebswelle (11) die Rotorwellen (5), die in einem Getriebegehäuse (15) gelagert sind, relativ zum Chassis oder Schutzgehäuse (1) um die vertikale Abtriebswelle (11) treibt und mittels demselben Antriebsmotor (M) in eine gezwungene Drehbewegung versetzt, wobei bezüglich der horizontalen Rotation ein Rotorkäfig (4) mitlaufend und der andere Rotorkäfig gegenlaufend getrieben ist, **dadurch gekennzeichnet, dass** ein Abtriebspoulie (12) auf der Abtriebswelle (11) über eine erste Transmission (21) untersetzt auf ein drehfest auf einer Uebertragungswelle (23) montiertes Riemenrad (22) wirkt, welches eine Uebertragungswelle (23) treibt und damit ein auf derselben Uebertragungswelle (23) befestigtes Abtriebsrad (19) bewegt, das über eine zweite Transmission auf ein drehfest mit dem Getriebegehäuse (15) verbundenes Antriebsrad (18) wirkt, wobei das Gerät ein die Höhe der Rotorkäfige relativ zum zu bearbeitenden Boden verstellbares Chassis oder Schutzgehäuse (1) aufweist.

2. Oberflächenbearbeitungsgerät nach Anspruch 1, **dadurch gekennzeichnet, dass** die erste Transmission (21) über dem Schutzgehäuse (1) und die zweite Transmission (18,19) unter dem Schutzgehäuse (1) angeordnet ist, während die Uebertragungswelle (23) das Schutzgehäuse (1) durchsetzt.

3. Oberflächenbearbeitungsgerät nach Anspruch 2, **dadurch gekennzeichnet, dass** die zweite Transmission durch eine gedichtete Abdeckung (20) zum Innenraum des Schutzgehäuses (1) hin abgedeckt ist.

4. Oberflächenbearbeitungsgerät nach Anspruch 1, **dadurch gekennzeichnet, dass** der Antriebsmotor (M) an einem Lagergehäuse (13), welches von der Abtriebswelle (11) des Motors durchsetzt wird, angeflanscht ist, während das Lagergehäuse (13 mit dem Chassis oder Schutzgehäuse verbunden ist.

5. Oberflächenbearbeitungsgerät nach Anspruch 1, **dadurch gekennzeichnet, dass** auf der Abtriebswelle (11) des Motors (M) eine Muffe (16) befestigt ist, die einen endständigen Kragen aufweist, an den das Getriebegehäuse (15) angeschraubt ist.

6. Oberflächenbearbeitungsgerät nach den Ansprüchen 4 und 5, **dadurch gekennzeichnet, dass** die Muffe (16) das Lagergehäuse (13) durchsetzt und darin radial und axial gelagert gehalten ist.

7. Oberflächenbearbeitungsgerät nach Anspruch 1, **dadurch gekennzeichnet, dass** die Höhenverstellung des Chassis oder Schutzgehäuses (1) mittels parallel verschwenkbar am Chassis oder Schutzgehäuse (1) angelenkten Radachsen (8) erfolgt.

8. Oberflächenbearbeitungsgerät nach Anspruch 1, **dadurch gekennzeichnet, dass** die Rotorkäfige (4) von einer einen Staubraum begrenzenden Wand umgeben sind, wobei die Wand (2) mittels einer Dichtung (3) gegenüber dem zu bearbeitenden Boden abgedichtet ist und wobei die Wand (2) von einer Staubabsaugung (26) durchsetzt ist.

## Claims

1. A drivable, material-removing surface machining apparatus, in particular for the abrasive machining of floor surfaces, with two motorically (M) driven rotor cages (4) which are arranged on two aligned horizontal rotor shafts (5), and on whose cage rods (41) there are rowed a multitude of abrasive impact machining blades (42), wherein on the housing (1) there is flanged a drive motor (M) in a rotationally fixed manner, whose vertical driven shaft (11) drives the rotor shafts (5) which are mounted in a gear housing (15), relative to the chassis or protective housing (1) about the vertical driven shaft (11) and by way of the same drive motor (M) are set into a forced rotational movement, wherein with respect to the horizontal rotation one rotor cage (4) is driven co-running and the other rotor cage counter-running, **characterised in that** the driven pulley (12) on the driven shaft (11) via a first transmission (21) acts geared down on a belt wheel (22) which is assembled on a transmission shaft (23) in a rotationally fixed manner and which drives a transmission shaft (23) and thus moves a driven wheel (19), said driven wheel being fastened on the same transmission shaft (23) and acting via a second transmission on a drive wheel (18) connected to the gear housing (15) in a rotationally fixed manner, wherein the apparatus comprises a chassis or protective housing (1) able to adjust the height of the rotor cages relative to the floor to be machined.

2. A surface machining apparatus according to claim 1, **characterised in that** the first transmission (21) is arranged above the protective housing (1) and the second transmission (18, 19) below the protective housing (1) whilst the transmission shaft (23) passes through the protective housing (1).

3. A surface machining apparatus according to claim 2, **characterised in that** the second transmission is covered towards the inner space of the protective housing (1) by a sealed covering (20).

4. A surface machining apparatus according to claim 1, **characterised in that** the drive motor (M) is flanged onto a bearing housing (13) which is passed through by the driven shaft (1) of the motor, whilst the bearing housing (13) is connected to the chassis or protective housing.

5. A surface machining apparatus according to claim 1, **characterised in that** on the driven shaft (11) of the motor (M) there is fastened a sleeve (16) which comprises an end collar onto which the gear housing (15) is screwed.

6. A surface machining apparatus according to the claims 4 and 5, **characterised in that** the sleeve (16) passes through the bearing housing (13) and is held therein radially and axially mounted.

7. A surface machining apparatus according to claim 1, **characterised in that** the height adjustment of the chassis or protective housing (1) is effected by way of wheel axles (8) which are linked parallely displaceable on the chassis or protective housing (1).

8. A surface machining apparatus according to claim 1, **characterised in that** the rotor cages (4) are surrounded by a wall limiting the dust space, wherein the wall (2) is sealed with respect to the floor to be machined by way of a seal (3) and wherein the wall (2) is passed through by a dust suctioning (26).

## Revendications

1. Appareil mobile pour le traitement de surfaces par enlèvement de matière, notamment en vue de l'usinage abrasif de surfaces au sol, comprenant deux cages rotoriques (4) à entraînement motorisé (M), placées sur deux arbres rotoriques horizontaux (5) coïncidents, et sur les barreaux (41) desquelles est alignée une multiplicité de lamelles abrasives (42) d'usinage par impacts, appareil dans lequel est bridé avec verrouillage rotatif, sur le boîtier (1), un moteur d'entraînement (M) dont l'arbre vertical de sortie (11) entraîne par rapport au châssis ou au boîtier protecteur (1), autour de l'arbre vertical de sortie (11), les arbres rotoriques (5) montés dans un carter d'engrenages (15), et imprime un mouvement rotatoire forcé auxdits arbres, au moyen dudit moteur d'entraînement (M), sachant qu'une cage rotorique (4) est entraînée en sens normal, et l'autre cage rotorique est entraînée en sens inverse par rapport à la rotation horizontale, **caractérisé par le fait qu'**une poulie menée (12) calée sur l'arbre de sortie (11) agit avec démultiplication, par l'intermédiaire d'une première transmission (21), sur une roue (22) à courroie qui est montée avec verrouillage rotatif sur un arbre de transmission (23), qui entraîne un arbre de renvoi (23) et imprime, de la sorte, un mouvement à une roue menée (19) fixée sur ledit arbre de transmission (23) et agissant, par l'intermédiaire d'une seconde transmission, sur une roue menante (18) reliée avec verrouillage rotatif au carter d'engrenages (15), l'appareil présentant un châssis ou un boîtier protecteur (1) réglant la hauteur des cages rotoriques vis-à-vis du sol à traiter.

2. Appareil de traitement de surfaces, selon la revendication 1, **caractérisé par le fait que** la première transmission (21) est disposée au-dessus du boîtier protecteur (1) et la seconde transmission (18, 19) est disposée au-dessous du boîtier protecteur (1), tandis que l'arbre de transmission (23) traverse le boîtier protecteur (1).

3. Appareil de traitement de surfaces, selon la revendication 2, **caractérisé par le fait que** la seconde transmission est recouverte, en direction de l'espace interne du boîtier protecteur (1), par l'intermédiaire d'une coiffe (20) rendue étanche.

4. Appareil de traitement de surfaces, selon la revendication 1, **caractérisé par le fait que** le moteur d'entraînement (M) est rapporté par bridage sur un carter de montage (13) traversé par l'arbre de sortie (11) du moteur, tandis que le carter de montage (13) est relié au châssis ou boîtier protecteur.

5. Appareil de traitement de surfaces, selon la revendication 1, **caractérisé par le fait qu'**un manchon (16), fixé sur l'arbre de sortie (11) du moteur (M), présente une collerette d'extrémité sur laquelle le carter d'engrenages (15) est rapporté par vissage.

6. Appareil de traitement de surfaces, selon les revendications 4 et 5, **caractérisé par le fait que** le manchon (16) traverse le carter de montage (13), dans lequel il est maintenu avec portées radiale et axiale.

7. Appareil de traitement de surfaces, selon la revendication 1, **caractérisé par le fait que** le réglage en hauteur du châssis ou boîtier protecteur (1) s'opère au moyen d'essieux (8) de roues articulés, à pivotement parallèle, sur le châssis ou boîtier protecteur (1).

8. Appareil de traitement de surfaces, selon la revendication 1, **caractérisé par le fait que** les cages rotoriques (4) sont entourées par une paroi délimitant un compartiment à poussières, l'étanchéité de la paroi (2) étant assurée au moyen d'une garniture d'étanchement (3), vis-à-vis du sol à traiter, et la paroi (2) étant traversée par un système (26) d'évacuation des poussières par aspiration.
